# FASCICULE DE BREVET EUROPEEN

(11) **EP 2 690 987 B1**
(45) Date de publication et mention de la délivrance du brevet: **03.12.2014**
(21) Numéro de dépôt: 12720239.8
(22) Date de dépôt: 30.03.2012
(51) Int. Cl.: A47C 4/30, A47C 4/40, A47C 4/28, A47C 1/024, A47C 4/20, A47C 7/38

(54) **SIÈGE À JONCTION SOUPLE**
SITZ MIT FLEXIBLER VERBINDUNG
SEAT HAVING A FLEXIBLE CONNECTION

(30) Priorité: 31.03.2011 FR 1100964
(43) Date de publication de la demande: 05.02.2014
(73) Titulaire: Mastio, Emmanuel, Antoine, Frenchs Forest, New South Wales 2086 (AU)
(72) Inventeur: Mastio, Emmanuel, Antoine, Frenchs Forest, New South Wales 2086 (AU)
(74) Mandataire: Cabinet BARRE LAFORGUE & associés
(86) Numéro de dépôt international: PCT/FR2012/050688
(87) Numéro de publication internationale: WO 2012/172210

(56) Documents cités:
- EP-A2- 0 117 827
- DE-C- 876 448
- GB-A- 2 011 779
- US-A- 67 556
- US-A- 647 929
- US-A- 1 694 933

## Description

L'invention concerne un siège, en particulier un siège pouvant être utilisé dans différentes positions plus ou moins allongées. L'invention concerne notamment un siège alliant facilité de réglage, simplicité mécanique, confort d'assise et esthétique. Plus particulièrement l'invention concerne un siège assurant un soutien vertébral, notamment un soutien lombaire respectant la lordose naturelle de ces vertèbres.

De nombreux sièges, notamment de type chaises longues ont été décrits. Ils présentent souvent soit une assise et un dossier rigide, soit une nappe souple - comme dans le cas d'un siège du type chaise chilienne - formant à la fois assise et dossier. Or ni l'une ni l'autre n'est véritablement confortable, car aucune ne respecte les courbures naturelles du dos.

En outre, l'esthétique va souvent à l'encontre du confort. Ainsi on connaît des sièges esthétiques et de structure mécanique simple telles que décrites par EP 0 117 827 comportant deux structures croisées en appui l'une sur l'autre. Cependant ce type de siège apporte un soutien rigide du dos au détriment du confort d'un utilisateur.

On connaît aussi des sièges combinant des surfaces rigide et souple, comme décrit dans GB 708,314, mais l'assise reste généralement inconfortable à cause d'une mauvaise position des vertèbres lombaires qui y adoptent une mauvaise position.

Ainsi, il est très difficile de combiner esthétique, facilité de réglage, simplicité mécanique, confort et respect des courbures naturelles du dos.

L'invention vise donc à proposer un siège répondant à ces critères jusqu'alors considérés antagonistes.

L'invention vise à proposer un siège confortable dans plusieurs configurations plus ou moins allongées.

L'invention vise aussi à proposer un siège simple à régler, notamment pouvant être réglé par une personne seule et sans effort important.

L'invention vise en outre à proposer un siège qui respecte les courbures naturelles du dos, notamment correspondant à une position debout.

L'invention vise également à proposer un tel siège qui soit simple structurellement et élégant.

L'invention concerne donc un siège selon la revendication 1. D'autres caractéristiques sont précisées dans les revendications dépendantes 2 à 15.

Un siège selon l'invention peut présenter tout type d'ossature, en une ou plusieurs pièces, réalisée dans tous types de matériaux. Un siège selon l'invention peut être de type chaise, chaise longue, fauteuil, fauteuil d'amphithéâtre, chaise roulante, fauteuil automobile, etc.

Une surface rigide d'assise selon l'invention est une surface d'assise pour un utilisateur, c'est-à-dire une surface destinée à accueillir le fessier d'un utilisateur du siège, et donc à soutenir une part importante du poids de l'utilisateur. Cependant, l'utilisateur n'est pas nécessairement directement en contact avec la surface rigide d'assise. Ainsi l'utilisateur peut être assis au moins en partie sur la nappe souple, en particulier sur le pan de transition de la nappe souple, le pan de nappe souple accueillant le fessier de l'utilisateur étant lui-même en contact avec la surface rigide d'assise donc prise entre le fessier et la surface rigide d'assise.

C'est pourquoi, avantageusement et selon l'invention, la surface rigide d'assise se prolonge en arrière de la zone d'intersection. Ainsi, la nappe souple peut, en se déformant et/ou en se réarrangeant vers le bas sous l'effet du poids d'un utilisateur, venir en partie au contact de la surface rigide d'assise, de façon à procurer un soutient rigide à l'utilisateur.

Il existe donc une zone, en arrière de la zone d'intersection dans laquelle nappe souple et surface rigide d'assise sont superposées. La portion avant du pan de transition vient au contact de la surface rigide d'assise lorsqu'un utilisateur est assis dans le siège.

Dans un siège selon l'invention la nappe souple présente un pan, dit pan de transition, s'étendant depuis des moyens de jonction avec la surface rigide d'assise, jusqu'à un dispositif de suspension.

La nappe souple peut s'étendre au-delà du dispositif de suspension et/ou au-delà de la zone d'intersection. Cette disposition est même avantageuse et permet au pan de transition de présenter une longueur adaptée à différentes positions stables du siège.

Un siège selon l'invention peut en effet ne présenter qu'une seule et unique position stable (c'est le cas d'une chaise classique), mais il peut aussi présenter plusieurs positions stables : tel est le cas par exemple d'une chaise longue qui présente au moins une configuration plus allongée et une configuration plus relevée (ou assise).

Une nappe souple selon l'invention peut être de toutes natures. En particulier elle est souple en flexion longitudinale (la direction longitudinale étant définie selon l'axe assise-dossier). Rien n'empêche cependant qu'elle ne soit pas souple transversalement.

Une nappe souple selon l'invention peut être en un morceau, par exemple une toile tissée. Alternativement, une nappe souple selon l'invention peut être constituée d'une pluralité de fils et/ou bandes sensiblement parallèles.

De plus, une nappe souple est avantageusement peu ou pas élastique, de sorte à pouvoir fournir un appui lorsqu'elle est tendue.

Avantageusement et selon l'invention, la surface définie par la nappe souple est jointe avec la surface rigide d'assise dans la zone d'intersection. En particulier, la nappe souple est tangente ou sécante à la surface rigide d'assise, notamment lorsqu'un utilisateur est assis dans le siège. Ainsi, la nappe souple, qui se superpose en partie avec la surface rigide d'assise permet de réaliser une transition entre appui rigide pour l'assise et soutient souple dans le bas du dos grâce au pan de jonction de la nappe souple.

La surface rigide d'assise présente, selon l'invention, dans la zone d'intersection des moyens de jonction avec la nappe souple. Ce sont des moyens aptes à retenir, ou tout au moins à imposer le passage de la nappe souple dans une zone d'intersection prédéterminée. De tels moyens de jonction sont choisis de façon à pouvoir imposer le passage de la nappe souple à cet endroit, même lorsqu'un utilisateur est assis dans le siège. Notamment de tels moyens de jonction sont aptes à maintenir le pan de transition en position lorsque la nappe souple est tendue par un utilisateur assis dans le siège.

De tels moyens de jonction peuvent être des moyens d'attache ou de passage de la nappe souple. Ainsi, la nappe souple peut être fixée à la surface rigide d'assise dans la zone d'intersection par des moyens de jonction tels que : des agrafes, de la colle, une couture, un ancrage, etc. Alternativement, la zone d'intersection peut présenter des moyens de jonction obligeant la nappe souple à passer dans cette zone, sans que cette dernière y soit ancrée. Par exemple, de tels moyens de jonction peuvent être constitués d'une fente dans laquelle la nappe souple est montée glissante, la nappe souple étant ancrée plus loin, à l'ossature de dossier ou à l'ossature du siège par exemple.

De tels moyens de jonction ne sont pas nécessairement fixes par rapport à l'ossature du siège, et notamment par rapport à la surface rigide d'assise. Ainsi, par exemple, les moyens de jonction peuvent être ajustables, par exemple d'avant en arrière, le long de la surface rigide d'assise, de sorte à ajuster la longueur et la position du pan de transition en fonction de différents facteurs (configuration du siège, poids de l'utilisateur, utilisateur enfant ou adulte, type de confort souhaité, ...).

En outre, le pan de transition d'une nappe souple est suspendu à un dispositif de suspension. Un tel dispositif de suspension peut être de tous types, par exemple : un ou plusieurs points d'attache de la nappe souple à l'ossature de dossier, une traverse de suspension au-dessus de laquelle la nappe souple peut glisser d'avant en arrière (ou d'arrière en avant), un dispositif à rouleaux entre lesquels la nappe souple chemine (ou un dispositif à rouleau unique sur lequel la nappe souple chemine), une fente à travers laquelle la nappe souple passe et forme un renvoi d'angle, etc. Le dispositif de suspension impose le passage de la nappe souple dans cette zone. Le dispositif de suspension selon l'invention est adapté pour pouvoir supporter le poids d'un utilisateur.

Par ailleurs, la zone d'intersection est située en avant du dispositif de suspension. Généralement la zone d'intersection est globalement linéaire, et le dispositif de suspension aussi. Le plan vertical comprenant la zone d'intersection est situé en avant du plan vertical comprenant le dispositif de suspension. De sorte que le pan de transition forme véritablement une transition souple d'arrière en avant, de haut en bas, entre le bas du dossier et l'arrière de l'assise.

En particulier, la portion arrière d'assise se trouve juste au-dessous d'une portion antérieure du pan de transition de la nappe souple. A cet effet, la portion arrière d'assise ne présente pas de variation brutale de surface et forme avantageusement une surface continue dans la zone d'intersection avec la portion avant d'assise rigide.

En outre, la portion arrière d'assise est inclinée vers le bas vers l'arrière. Ainsi, lorsqu'un utilisateur s'assoit dans le siège, son poids s'exerce sur la portion antérieure du pan de transition et tend le pan de transition en formant un ventre prononcé vers le bas, de sorte que son fessier est en appui sur une zone antérieure, dite portion de superposition, de la portion arrière d'assise rigide. Le bassin de l'utilisateur est donc maintenu en rotation vers l'avant, ce qui permet de respecter la lordose naturelle des lombaires. La longueur de la portion de superposition, dans laquelle la nappe souple est en contact avec la surface rigide d'assise varie notamment en fonction de la configuration du siège, de la morphologie et du poids de l'utilisateur.

En s'adossant ensuite dans le siège, l'utilisateur va déformer le pan de transition qui - étant souple mais rigide en traction (inélastique) - s'adapte à sa morphologie et à son poids. Une partie au moins du ventre formé vers le bas par une portion antérieure du pan de transition va alors être soulevée, de sorte que le bassin de l'utilisateur est soulevé et maintenu en position tournée vers l'avant pour le respect de la lordose des lombaires. En effet, les jambes de l'utilisateur sont alors au moins en partie en contact frottant avec la portion avant (située à l'avant de la zone de séparation) de l'assise rigide, et empêchent le bassin de subir une rotation vers l'arrière.

Une position correcte des lombaires est donc naturellement adoptée dès la première étape d'assise dans un siège selon l'invention et est ensuite maintenue, que la nappe souple reste ou non en contact avec ladite portion de superposition.

A cet effet, avantageusement et selon l'invention, la longueur du pan de transition est adaptée pour que, lorsqu'un utilisateur s'assoit dans le siège, le pan de transition vient en contact avec ladite portion de superposition. La longueur du pan de transition est choisie suffisamment longue pour former un ventre vers le bas - notamment plus bas que la portion avant d'assise - et venant au contact de la portion arrière d'assise pour accueillir confortablement le fessier d'un utilisateur, tout en étant assez court et tendu pour lui procurer une sensation de soutien.

En particulier, avantageusement et selon l'invention, la longueur du pan de transition est supérieure d'au moins 5% à la distance entre le dispositif de suspension et la zone d'intersection.

La zone de séparation est une zone dans laquelle le pan de transition de la nappe souple se détache du contact avec la surface rigide d'assise. La zone de séparation divise la portion arrière d'assise en :
- une portion séparée s'étendant du bord arrière de l'assise jusqu'à la zone de séparation, dans laquelle le pan de transition est suspendu au-dessus de et sans contact avec la surface rigide d'assise, et
- une portion de superposition s'étendant de la zone de séparation à la zone d'intersection, dans laquelle le pan de transition est au contact de la surface rigide d'assise.

La position de la zone de séparation (et donc l'étendue des portions de séparation et de superposition) entre le bord arrière d'assise et la zone d'intersection est variable en fonction notamment de la configuration du siège, de la morphologie de l'utilisateur et du poids de l'utilisateur.

De même la position de la zone de séparation entre le bord arrière d'assise et la zone d'intersection est variable au cours du mouvement d'un utilisateur pour s'asseoir dans le siège.

La longueur du pan de transition est adaptée pour que la portion de superposition présente une longueur d'au moins 2cm, notamment d'au moins 10cm et plus particulièrement d'au moins 15cm et inférieure à 50 cm, notamment inférieure à 30cm, de sorte que la zone de séparation est distincte de la zone d'intersection. La longueur du pan de transition est plus particulièrement adaptée pour que la portion de superposition présente une longueur d'au moins 2 cm lorsque que aucun utilisateur n'est assis sur le siège, c'est-à-dire lorsque le pan de soutien n'est soumis qu'à son seul poids.

La longueur du pan de transition est inférieure à la somme majorée de 5% de la distance entre le dispositif de suspension et le bord arrière d'assise et de la distance entre le bord arrière d'assise et la zone d'intersection, de sorte que la zone de séparation est distincte du bord arrière de l'assise. La zone de séparation s'étend donc strictement entre le bord arrière de la surface rigide d'assise et ladite zone d'intersection.

Lorsqu'un utilisateur est assis dans le siège, la nappe souple (et donc en particulier le pan de transition) est avantageusement tendue par le poids de l'utilisateur, de façon à soutenir au moins en partie l'utilisateur. Le pan de transition de la nappe souple permet de créer une transition souple entre dossier et assise. En effet le pan de transition s'adapte à la courbure du bas du dos.

Or la zone de transition entre dossier et assise est une zone essentielle du confort d'un siège - en particulier d'une chaise dont le dossier et/ou l'assise est rigide. En effet, cette zone accueille les vertèbres lombaires de l'utilisateur - très sollicitées car elles soutiennent une grande partie du poids d'une personne. Dans un grand nombre de sièges entièrement souples, comme les chaises chiliennes, les lombaires de l'utilisateur sont uniquement soutenues par une nappe souple, mais la forme générale arrondie que cette nappe prend sous l'effet du poids de l'utilisateur ne respecte pas la lordose des lombaires (cyphose forcée des lombaires). De plus, dans de telles chaises, la nappe souple est maintenue par une barre à l'avant du siège particulièrement inconfortable pour les jambes. A contrario dans des chaises entièrement rigides les lombaires ne sont pas soutenues car elles présentent généralement un espacement entre dossier et assise.

Dans un siège selon l'invention au contraire un bon soutien des jambes et du fessier d'un utilisateur est assuré par une assise rigide, et un soutien efficace et confortable des lombaires est assuré, notamment un soutien qui respecte la lordose des lombaires.

Par ailleurs, avantageusement et selon l'invention, les bords latéraux du pan de transition sont des bords libres. Le pan de transition adopte ainsi une forme parfaitement adaptée à la morphologie d'un utilisateur.

La longueur du pan de transition, et la forme de la portion arrière d'assise sont en outre avantageusement adaptées pour que la zone de séparation se trouve à l'avant du dispositif de suspension de sorte que l'angle formé par le dièdre tronc-cuisses d'un utilisateur assis dans le siège soit supérieur ou égal à 90°. Un tel angle, permet d'assurer un confort d'assise et une bonne position des vertèbres.

La portion arrière d'assise et plus particulièrement la portion de superposition présente une pente inclinée vers le bas vers l'arrière comprise entre 2° et 45° par rapport à l'horizontale lorsque la chaise est posée sur un sol horizontal par ses piètements, notamment d'environ 30°. En outre, la portion arrière d'assise présente une profondeur minimale, du bord arrière de la surface d'assise rigide à la zone d'intersection, d'environ 10cm, la portion avant d'assise présente une profondeur minimale, de la zone d'intersection au bord avant de la surface d'assise rigide, d'environ 5cm. Ces dimensions correspondent à une chaise longue en position allongée pour un utilisateur de taille moyenne.

Par ailleurs, avantageusement et selon l'invention, la nappe souple forme au moins un second pan, dit pan de soutien, s'étendant à l'arrière et à proximité du pan de transition, entre le dispositif de suspension et un dispositif forçant le passage de la nappe souple à cet endroit, de sorte que, la nappe souple étant tendue, le pan de soutien augmente la fermeté d'une portion de dossier formée par le pan de transition.

Le pan de soutien permet de doubler le pan de transition, notamment sur la partie dossier formée par le pan de transition. Ainsi, l'utilisateur d'un siège selon l'invention bénéficie d'un soutien renforcé dans le bas du dos : les tensions du pan de transition et du pan de soutien se cumulent dans cette zone et assurent un meilleur soutien des vertèbres lombaires. Le pan de soutien permet notamment de respecter la forme naturelle en lordose de la zone lombaire du dos.

A cet effet, le pan de soutien est avantageusement disposé en arrière de la portion de dossier formée par le pan de transition, à quelques centimètres de celui-ci, de sorte que le pan de transition et le pan de soutien sont superposés. Ainsi, lorsqu'un utilisateur s'assoit dans le siège, son poids tend la nappe souple, et le pan de transition s'adapte à la forme de l'utilisateur. Avec le poids de l'utilisateur, le pan de transition se déforme légèrement vers l'arrière, de façon à venir en contact avec le pan de soutien, tendu, qui apporte un soutien supplémentaire au moins sur la portion de dossier du pan de transition.

Le pan de soutien est avantageusement tendu entre le dispositif de suspension et un dispositif forçant son passage dans le bas du siège, par exemple à proximité de la zone de croisement. Un tel dispositif fait office de renvoi de la nappe souple, c'est-à-dire qu'il permet de changer la direction principale de la nappe souple. Un tel dispositif est par exemple formé de moyens d'ancrage de la nappe souple, ou d'une traverse de renvoi de la nappe souple sur laquelle cette dernière peut glisser, ou autre.

En particulier, un siège selon l'invention comprend avantageusement une ossature adaptée pour pouvoir être placée selon au moins deux configurations stables différentes, la longueur du pan de transition étant variable en fonction de la configuration du siège.

Contre toute attente, l'inventeur a réussi à réaliser un siège à configuration variable dont l'assise est rigide et dont au moins une portion est réalisée grâce à une nappe souple. L'autorégulation - c'est-à-dire l'ajustement automatique en fonction de la configuration du siège - de la longueur du pan de transition en fonction de la configuration du siège est un effet particulièrement avantageux et spécifique de l'invention, obtenu de façon simple.

Un tel siège présente donc avantageusement une première position, dite position assise, dans laquelle le dossier est plus relevé que dans une deuxième position, dite position allongée, dans laquelle le dossier est plus couché.

Aussi, avantageusement et selon l'invention, la nappe souple peut glisser d'avant en arrière (et d'arrière en avant) à travers ou sur le dispositif de suspension. De cette manière, la longueur du pan de transition et la tension des pans de transition et de soutien s'adaptent spontanément en fonction de la configuration du siège, du poids de l'utilisateur, etc. sans que l'utilisateur n'ait besoin d'effectuer une action spécifique d'ajustement de la nappe souple, notamment sans qu'il ait besoin de décrocher puis raccrocher la nappe souple.

Afin que la nappe souple puisse être correctement tendue lorsqu'un utilisateur s'assoit dans le siège, avantageusement et selon l'invention, deux portions distinctes de la nappe souple sont ancrées dans le siège.

Ainsi, la nappe souple est tendue entre ces deux zones d'ancrage lorsqu'un utilisateur s'assoit dans le siège. En particulier, les pans de soutien et de transition sont compris entre ces deux zones d'ancrage.

L'ossature du siège comprend l'ossature de dossier et la surface rigide d'assise, mais aussi une ossature de support de la surface rigide d'assise, des piètements, etc. L'ossature d'un siège selon l'invention peut être en une ou plusieurs parties, et l'ancrage de la nappe souple peut être réalisé en tout point du siège.

Avantageusement, un siège selon l'invention est aussi caractérisé en ce que les moyens de jonction de la zone d'intersection comportent au moins une fente traversant la surface rigide d'assise, la nappe souple étant montée passante dans cette fente.

La nappe souple passe dans une fente pratiquée sensiblement parallèlement à la zone de croisement entre les directions définies par le dossier et l'assise du siège. En particulier, une telle fente est sensiblement parallèle au dispositif de suspension de la nappe souple.

La surface rigide d'assise peut présenter plusieurs fentes afin de pouvoir ajuster l'extension du pan de transition vers l'avant du siège, en choisissant la fente dans laquelle passe la nappe souple. La nappe souple est avantageusement ancrée à l'ossature du siège dans une portion se situant au-delà de son passage à travers la fente par rapport au pan de transition.

Cette fente sert de renvoi à la nappe souple et oblige le passage de cette dernière dans une zone d'intersection bien définie avec la surface rigide d'assise. C'est pourquoi elle constitue un moyen de jonction de la nappe souple avec la surface rigide d'assise.

En outre, avantageusement et selon l'invention, la nappe souple étant une bande rigide en traction, le pan de transition présente une longueur entre le dispositif de suspension et la zone d'intersection strictement supérieure à la distance minimale entre le dispositif de suspension et la zone d'intersection.

Avantageusement et selon l'invention, la nappe souple est élastique selon sa direction longitudinale. De plus, elle est plus longue que la longueur minimale entre ses deux zones d'ancrage, de sorte qu'elle s'adapte aux différentes configurations du siège, ainsi qu'à la forme et au poids d'un utilisateur. En particulier, le pan de transition présente une longueur supérieure ou égale à la distance la plus courte entre dispositif de suspension et moyens de jonction. Le pan de transition forme donc un ventre.

L'utilisation d'une nappe souple rigide en traction permet d'apporter un meilleur confort pour l'utilisateur. Une telle nappe souple peut être une toile par exemple.

Par ailleurs, l'ossature d'un siège selon l'invention comprend avantageusement :
- une ossature rigide d'assise,
- une ossature rigide de dossier, différente de l'ossature rigide d'assise, et comportant le dispositif de suspension de la nappe souple, lesdites ossatures d'assise et de dossier étant assemblées l'une par rapport à l'autre de façon à pouvoir former au moins une configuration stable du siège dans laquelle elles se croisent dans la zone de croisement, l'ossature de dossier s'étendant vers le haut par rapport à la zone de croisement, et l'ossature d'assise présentant une surface rigide d'assise en avant de la zone de croisement.

Ainsi, l'ossature d'assise comporte la surface rigide d'assise en avant de la zone de croisement. De même, l'ossature de dossier peut présenter une portion haute de dossier rigide. Alternativement l'ossature de dossier peut n'être utile qu'au support du dispositif de suspension, l'ensemble du dossier étant formé par la nappe souple, via son pan de transition notamment.

Aussi, avantageusement et selon l'invention :
- l'ossature d'assise présente une forme globalement allongée et forme un piètement arrière du siège,
- l'ossature de dossier présente une forme globalement allongée et forme un piètement avant du siège.

Les ossatures d'assise et de dossier d'un siège selon l'invention présentent avantageusement des formes allongées, définissant des surfaces se croisant dans la zone de croisement, ou à proximité de cette dernière.

De plus les piètements arrière et avant du siège forment au moins trois points d'appuis non alignés pour assurer la stabilité du siège au sol. Un siège peut présenter deux points d'appui pour piètement avant et deux points d'appui pour piètement arrière.

En outre, avantageusement et selon l'invention, lesdites ossatures d'assise et de dossier présentent des moyens d'assemblage leur permettant de coulisser l'une par rapport à l'autre pour passer d'une configuration stable du siège à une autre configuration stable du siège.

De tels moyens d'assemblage peuvent être de toutes natures dès lors qu'ils permettent un coulissement d'une ossature par rapport à l'autre pour passer d'une configuration du siège à une autre, ainsi qu'un blocage des ossatures l'une par rapport à l'autre pour maintenir une configuration stable du siège.

La zone de croisement est généralement mobile en fonction de la configuration du siège.

En outre, avantageusement, dans un siège selon l'invention, l'ossature de dossier est adaptée pour pouvoir coulisser le long de l'ossature d'assise pour passer d'une configuration stable du siège à une autre configuration stable du siège.

C'est pourquoi, dans un mode de réalisation particulièrement avantageux de l'invention, l'ossature de dossier présente des rainures et l'ossature d'assise présente des languettes, les rainures et les languettes étant adaptées pour que :
- les languettes puissent coulisser longitudinalement dans les rainures pour passer d'une configuration stable du siège à une autre configuration stable du siège,
- les languettes puissent se bloquer par arc-boutement dans les rainures pour chaque configuration du siège entre au moins une première et une deuxième configuration stable du siège.

A cet effet, les rainures sont avantageusement plus larges que les languettes avec lesquelles elles coopèrent. Cela permet de faciliter le coulissement des languettes dans les rainures mais aussi de permettre un blocage des languettes dans les rainures par arc-boutement des languettes dans les rainures. L'arc-boutement se produit lorsque la direction principale d'une languette n'est pas colinéaire mais suffisamment sécante avec la direction principale d'une rainure. Lorsqu'une languette est arc-boutée dans une rainure elle ne peut plus coulisser dans cette dernière et le blocage permet de maintenir le siège dans une configuration stable. Le blocage par arc-boutement est avantageusement d'autant plus fort qu'un utilisateur est assis dans le siège.

En particulier, avantageusement et selon l'invention, l'ossature d'assise comprend un cadre rigide comportant deux longerons latéraux :
- formant chacun un pied du piètement arrière,
- aptes à coulisser dans des rainures de l'ossature de dossier pour passer d'une configuration stable du siège à une autre configuration stable du siège,
- entre lesquels s'étend, vers l'avant de la zone de croisement, une pluralité de lattes espacées par des fentes, et formant la surface rigide d'assise.

De plus, avantageusement et selon l'invention, l'ossature de dossier comprend un cadre rigide comportant deux longerons latéraux :
- formant chacun un pied du piètement avant,
- reliés par une traverse de suspension de la nappe souple,
- présentant des rainures pour pouvoir coulisser sur l'ossature d'assise pour passer d'une configuration stable du siège à une autre configuration stable du siège,
- élargis au niveau des rainures pour permettre un blocage de l'ossature d'assise par arc-boutement dans ces rainures.

Les ossatures d'assise et de dossier sont donc véritablement croisées : l'ossature d'assise s'étend de l'arrière où elle forme piètement arrière, en avant où elle présente la surface rigide d'assise. L'ossature de dossier quant à elle s'étend de l'avant du siège où elle forme piètement avant, vers le haut et sensiblement vers l'arrière où elle comporte le dispositif de suspension de la nappe souple. Leur croisement défini la zone de croisement.

Les longerons latéraux de l'ossature d'assise sont avantageusement coulissants dans des rainures formées sur la face intérieure des longerons de l'ossature de dossier. Les longerons de l'ossature d'assise et les rainures de l'ossature de dossier étant adaptés pour coopérer de telle sorte qu'un utilisateur peut modifier la configuration du siège facilement en faisant coulisser l'ossature d'assise par rapport à l'ossature de dossier, et de sorte que les longerons de l'ossature d'assise puissent se bloquer par arc-boutement dans les rainures de l'ossature de dossier.

Une telle disposition permet en particulier à un siège selon l'invention d'adopter toutes les configurations possibles entre une position extrémale assise et une position extrémale allongée. En effet, le réglage de la configuration du siège ne se fait pas grâce à des crans prédéterminés mais de proche en proche en n'importe quel point du longeron de l'ossature d'assise entre ses deux positions extrémales.

De plus, l'inventeur a déterminé qu'avantageusement, dans un siège selon l'invention à double ossature de dossier et d'assise :
- la nappe souple est ancrée sur l'ossature d'assise, à proximité du piètement arrière,
- la nappe souple est ancrée sur l'ossature d'assise, dans la moitié avant de la surface rigide d'assise.

Ainsi, la nappe souple s'étend de son point d'ancrage à proximité du piètement arrière jusqu'au dispositif de renvoi de la nappe souple situé à proximité de la zone de croisement, formant le début du pan de soutien. Le pan de soutien s'étend dans la continuité, du dispositif de renvoi au dispositif de suspension. Puis le pan de transition s'étend en continuité du pan de soutien, du dispositif de suspension à la zone d'intersection avec la surface rigide d'assise, la zone d'intersection pouvant être avantageusement formée d'une fente traversante dans la surface rigide d'assise, à travers laquelle passe la nappe souple. Puis la nappe souple se prolonge après cette zone d'intersection jusqu'à son point d'ancrage sur l'ossature d'assise, dans la moitié avant de la surface rigide d'assise.

Rien n'empêche que la nappe souple passe par d'autres fentes et/ou dispositifs de renvois. En particulier, la nappe souple peut passer par plusieurs renvois successifs pour des raisons techniques et/ou esthétiques.

En effet, les longueurs supplémentaires de nappe souple s'étendant au-delà des pans de soutien et de transition permettent d'adapter la longueur de ces derniers en fonction de la configuration du siège. En particulier, la connexion coulissante entre un pan de soutien arrière et le pan de transition peut permettre d'ajuster la longueur (et donc la tension) du pan de transition en fonction de la configuration du siège. Aussi, la nappe souple peut passer plusieurs fois au-dessus et au-dessous de la surface rigide d'assise, à travers les fentes séparant des lattes constitutives de cette surface rigide d'assise, permettant notamment une transition esthétique entre nappe souple et surface rigide d'assise.

En outre d'autres modes de réalisation peuvent être envisagés avec d'autres points d'ancrage de la nappe souple : par exemple la nappe souple peut être ancrée sur l'ossature de dossier, à proximité du piètement avant au lieu d'être ancrée dans la moitié avant de la surface rigide d'assise.

Une telle configuration à double ossature et blocage par arc-boutement entre au moins deux positions différentes est particulièrement avantageuse lorsque le siège selon l'invention est une chaise longue.

Dans certains modes de réalisation, le matériau et les zones d'ancrage de la nappe souple sont choisis pour que lorsqu'un utilisateur s'assoit sur le siège, dans au moins une configuration stable du siège, ladite nappe souple adopte une forme adaptée pour pouvoir soutenir le dos de l'utilisateur et amener progressivement le fessier de l'utilisateur en support sur la surface rigide d'assise, de sorte que l'utilisateur est au contact de la nappe souple mais assis sur (et donc supporté par) la surface rigide d'assise.

L'invention concerne également un siège caractérisé en combinaison par tout ou partie des caractéristiques mentionnées ci-dessus ou ci-après.

En outre, l'invention concerne aussi un kit selon la revendication 16.

En effet, un tel siège peut être avantageusement conditionné et vendu sous la forme d'un kit ou ensemble d'éléments détachés et assemblables. Un tel kit comprend avantageusement l'ensemble des éléments nécessaires à la réalisation d'un siège selon l'invention, y compris les pièces d'assemblage (visserie, ...). Un tel kit est avantageusement accompagné d'une notice d'assemblage.

Avantageusement l'ensemble des éléments d'un siège selon l'invention est adapté pour pouvoir être, à l'état démonté, contenu dans un volume restreint transportable par au moins une personne, et pouvant être facilement monté à bord d'un véhicule familial (voiture personnelle).

D'autres buts, caractéristiques et avantages de l'invention apparaîtront à la lecture de la description suivante donnée à titre non limitatif et qui se réfère aux figures annexées dans lesquelles :
- la figure 1 est une vue schématique de trois-quarts profil droit d'un premier mode de réalisation d'un siège conforme à l'invention,
- la figure 2 est une vue schématique en coupe droite par un plan sagittal du siège de la figure 1 dans une première configuration lorsqu'un utilisateur s'assoit sur le siège,
- la figure 3 est une vue schématique en coupe droite par un plan sagittal du siège des figures 1 et 2 dans la première configuration selon la figure 2 avec un utilisateur assis et adossé dans le siège,
- la figure 4 est une vue schématique en coupe droite par un plan sagittal du siège des figures 1, 2 et 3 dans une deuxième configuration, avec un utilisateur assis sur le siège,
- la figure 5 est une vue schématique de trois-quarts profil droit d'un deuxième mode de réalisation d'un siège conforme à l'invention dans une configuration stable,
- la figure 6 est une vue schématique de trois-quarts profil droit du deuxième mode de réalisation d'un siège conforme à l'invention et à la figure 5, dans une configuration de transport.

Dans le premier mode de réalisation particulier de siège selon l'invention représenté aux figures 1, 2, 3 et 4, le siège est une chaise longue. La chaise longue présente deux ossatures s'entrecroisant : une ossature 1 de dossier, et une ossature 2 d'assise se croisant dans une zone 4 de croisement. L'ossature 1 de dossier comprend deux longerons 14 latéraux formant piétement 13 avant par l'une de leur extrémité, et reliés entre eux par des lattes 11. Les lattes 11 permettent de renforcer la structure de l'ossature de dossier et peuvent aussi avoir un rôle esthétique. En outre, les deux longerons 14 de l'ossature 1 de dossier sont reliés, à proximité de leur extrémité haute, opposée au piétement 13 avant, par un dispositif de suspension prenant la forme d'une traverse 7 de suspension.

L'ossature 2 d'assise comprend deux longerons 15 latéraux formant piétements 12 arrière par l'une de leurs extrémités, les deux longerons 15 latéraux étant reliés entre eux par des lattes 21. A l'avant de la zone 4 de croisement, l'ossature d'assise présente une pluralité de lattes 21 espacées entre elles par de fines fentes, les lattes 21 formant une surface 8 rigide d'assise qui s'étend d'un bord arrière 25 à un bord avant 26.

L'ossature 1 de dossier et l'ossature 2 d'assise sont assemblées l'une à l'autre dans une zone 4 de croisement. En particulier les longerons 15 de l'ossature d'assise sont montés coulissants dans des rainures 16 pratiquées sensiblement transversalement dans les longerons 14 de l'ossature de dossier. Les rainures 16 de l'ossature de dossier présentent une largeur supérieure à la largeur des longerons 15 de l'ossature d'assise.

En alignant sensiblement les directions longitudinales des rainures 16 et des longerons 15 de l'ossature d'assise, l'ossature de dossier peut coulisser d'avant en arrière le long de l'ossature d'assise. De cette manière, un utilisateur peut faire passer la chaise longue d'une configuration stable à une autre, par exemple d'une première configuration allongée représentée aux figures 2 et 3 à une deuxième configuration relevée (plus assise) représentée à la figure 4.

Les configurations stables de la chaise sont obtenues par arc-boutement des longerons 15 latéraux de l'ossature d'assise dans les rainures 16 de l'ossature de dossier. De par leurs poids respectifs, les ossatures d'assise et de dossier se positionnent l'une par rapport à l'autre de telle manière que - comme représenté aux figures 2 et 3 - chaque longeron 15 de l'ossature d'assise se bloque dans les rainures 16 de l'ossature de dossier. Chaque longeron 15 de l'ossature d'assise est en contact non glissant en deux points de blocage : sur la partie supérieure arrière de la rainure dans laquelle il est monté et sur la partie inférieure avant de cette même rainure. Par définition d'un blocage en arc-boutement, plus l'effort normal entre un longeron de l'ossature d'assise et la rainure de l'ossature de dossier (aux deux points de blocage) est important, plus le blocage selon une direction longitudinale de coulissement est fort. Ainsi lorsqu'un utilisateur est assis dans la chaise, le blocage en arc-boutement est plus fort, et la chaise est plus stable dans sa configuration.

Le maintien d'une ossature par rapport à l'autre par arc-boutement est en particulier d'autant plus efficace que :
- le coefficient de frottement entre le matériau des longerons 15 de l'ossature d'assise et le matériau des bords des rainures 16 de l'ossature de dossier est élevé,
- les deux points de contact inférieur avant et supérieur arrière entre un longeron et les bords d'une rainure sont écartés, et donc lorsque la rainure est plus longue.

C'est pourquoi, sur le mode de réalisation avantageux de l'invention représenté aux figures 1 à 4, les longerons 14 de l'ossature de dossier sont élargis au niveau des rainures 16. Ainsi les rainures 16 sont plus longues et le maintien d'une ossature par rapport à l'autre par arc-boutement est meilleur.

De plus, un tel élargissement des longerons de l'ossature de dossier dans la zone de croisement permet de réaliser des accoudoirs plus ou moins prononcés permettant d'aider l'entrée et la sortie du siège pour un utilisateur qui peut s'y appuyer.

En outre, de tels accoudoirs renforcent localement les longerons 14 de l'ossature de dossier dans lesquels il est alors avantageux de pratiquer les rainures 16 d'assemblage avec l'ossature d'assise. Il est particulièrement avantageux de disposer de longerons 14 de l'ossature de dossier renforcés dans la zone de croisement, soumise à de fortes contraintes lorsqu'un utilisateur est assis dans la chaise.

En outre, les longerons 14, 15 des ossatures d'assise et de dossier présentent des tranches supérieures et inférieures arrondies afin d'apporter un meilleur confort et une esthétique améliorée. Les rainures 16 présentent donc aussi une forme de gouttière haute et basse pour accueillir les longerons de l'ossature d'assise. L'arc-boutement est donc renforcé car la surface de contact entre un longeron et les gouttières d'une rainure coopérante est augmentée.

De plus, la forme en gouttière des rainures 16 permet un guidage latéral des longerons 15 de l'ossature d'assise.

Il est à noter que la largeur des longerons de l'ossature d'assise est plus petite que la largeur des longerons de l'ossature de dossier (au moins au niveau de leur croisement avec l'ossature de dossier et donc au niveau des rainures, et le cas échéant, des accoudoirs).

Un tel mode d'assemblage des ossatures d'assise et de dossier permet de configurer la chaise longue dans n'importe quelle position entre deux configurations extrémales correspondants à : la configuration la plus assise d'une part et à la configuration la plus allongée d'autre part.

En outre dans le mode de réalisation de l'invention présenté aux figures 1 à 4, la chaise longue est équipée d'une nappe 3 souple dont au moins un pan 18 de transition s'étend entre une zone 9 d'intersection avec la surface 8 rigide d'assise, et une traverse 7 de suspension. Les bords latéraux 27 de la nappe souple et plus particulièrement du pan de transition sont libres, c'est-à-dire qu'ils ne sont ni guidés ni rappelés élastiquement.

Le siège présente des moyens de jonction constitués d'une fente 10 formée par l'intervalle entre deux lattes 21 successives dans la zone 9 d'intersection avec la surface 8 rigide d'assise. La nappe 3 souple passe dans cette fente 10, de sorte que la nappe souple présente toujours la même zone 9 d'intersection avec la surface rigide d'assise. Le passage de la nappe souple est donc imposé en cette zone 9 d'intersection prédéterminée, et cette fente 10 constitue un renvoi de la nappe souple, apte à maintenir le pan de transition 18 en position quel que soit le niveau de tension de la nappe souple entre ses deux points 17 d'ancrage, y compris lorsqu'un utilisateur est assis dans le siège.

Le pan 18 de transition de la nappe souple présente une longueur supérieure à la distance minimale entre la traverse 7 de suspension et la zone 9 d'intersection. Le pan de transition forme donc un ventre sous l'effet de son propre poids. La nappe souple présente une largeur suffisante d'un bord latéral 27 à un autre pour supporter un utilisateur de façon stable.

Dans le mode de réalisation représentée aux figures 1 à 4, la traverse 7 de suspension est à proximité de l'extrémité haute de l'ossature de dossier.

Le pan de transition 18 réalise aussi une transition entre le dossier et la surface rigide d'assise. En effet, la nappe souple est tangente avec la surface d'assise. Ainsi une transition progressive est établie par le pan de transition entre la souplesse du dossier procurée par la nappe souple et la rigidité de la surface rigide d'assise.

En effet, la surface rigide d'assise présente une portion arrière d'assise s'étendant en arrière de la zone 9 d'intersection, entre la zone 9 d'intersection et un bord arrière 25 de la surface rigide d'assise. Cette portion arrière d'assise permet de procurer un soutien de l'utilisateur au niveau du bassin. La portion arrière d'assise est avantageusement inclinée vers l'arrière de la chaise.

La nappe souple s'ajuste sous l'effet du poids et de la morphologie de l'utilisateur et une portion antérieure du pan 18 de transition maintient le bassin de l'utilisateur en position.

En particulier, dans certaines configurations comme celle représentée à la figure 4, une portion antérieure du pan de transition est en contact avec une zone, dite portion de superposition, antérieure de la portion arrière d'assise, de sorte que ladite portion de superposition s'étend entre la zone 9 d'intersection et une zone, dite zone de décrochage 24, auquel le pan de transition se sépare de la surface rigide d'assise. Dans ladite portion de superposition, la portion antérieure du pan de transition est coincée entre la portion arrière d'assise et le fessier de l'utilisateur, de sorte que la nappe souple est tendue et forme une transition souple et continue entre la surface rigide d'assise et le dossier. Le bassin d'un utilisateur est donc parfaitement soutenu dans la portion de superposition, dans laquelle le pan de transition assure une transition entre la surface d'assise rigide et un dossier. C'est d'autant plus le cas, que la position de la zone de décrochage (et donc la longueur de la portion de superposition) est variable en fonction de la taille, de la morphologie et du poids de l'utilisateur.

Dans d'autres configurations - particulièrement avantageuses - du siège, le pan de transition 18 est en contact avec une zone, dite portion de superposition, située vers l'avant de la portion arrière d'assise uniquement lorsqu'un un utilisateur est en train de s'asseoir mais n'est pas encore adossé dans le siège, comme représenté à la figure 2. Ainsi, dans une première étape lorsqu'un utilisateur s'assoit dans le siège, celui-ci est assis entièrement sur la surface rigide d'assise, notamment son fessier est appuyé contre la portion de superposition s'étendant d'une zone de décrochage 24 à la zone 9 d'intersection de la portion arrière d'assise rigide.

En effet, comme représenté à la figure 2, la portion antérieure du pan de transition de la nappe souple est coincée entre l'utilisateur dont le poids s'exerce sur la nappe souple et la portion arrière d'assise. La portion arrière de la surface rigide d'assise étant inclinée vers l'arrière, cette étape intermédiaire lorsqu'un utilisateur s'assoit dans le siège permet au bassin de l'utilisateur d'être maintenu de telle sorte à préserver la lordose naturelle des lombaires.

Dans une deuxième étape lorsqu'un utilisateur s'assoit sur le siège en s'y adossant, la zone de décrochage 24 se déplace vers l'avant jusqu'à-dans certaines configurations avantageuses comme celle représentée à la figure 3 - se confondre avec la zone 9 d'intersection, de sorte que la portion séparée est confondue avec la portion arrière d'assise, et que la portion de superposition disparaît. L'utilisateur se retrouve donc suspendu dans le pan de transition de la nappe souple et la seule pression s'exerçant sur le pan de transition et celle du poids de l'utilisateur qui est compensé par la réaction des moyens de jonction 10 et du dispositif 7 de suspension.

De façon surprenante, bien que la portion arrière d'assise n'exerce plus directement de réaction au poids de l'utilisateur (notamment directement sur le fessier de l'utilisateur), l'utilisateur est assis de façon confortable. En effet, le bassin a été maintenu dans une position telle que la lordose naturelle des lombaires soit respectée dans une première étape, et ce positionnement du bassin est ensuite maintenu et respecté dans une deuxième étape, grâce au soutien apporté par le pan de transition.

Par ailleurs, la nappe souple se prolonge au-delà de la zone 9 d'intersection, vers l'avant de la surface rigide d'assise en passant alternativement au-dessus et au-dessous des lattes 21 formant la surface rigide d'assise.

La nappe souple se prolonge aussi au-delà de la traverse 7 de suspension et présente un pan 19 de soutien qui s'étend de la traverse 7 de suspension à un dispositif 5 de renvoi. Le dispositif de renvoi est avantageusement une traverse 5 de renvoi reliant les deux longerons 14 de l'ossature de dossier. Cette traverse 5 de renvoi permet de modifier la direction principale de la nappe souple, et donc, lorsque la nappe souple est tendue, d'obtenir un pan 19 de soutien tendu entre la traverse 7 de suspension et la traverse 5 de renvoi.

La nappe souple peut, en fonction de la configuration du siège, passer par d'autres renvois. Ainsi, par exemple à la figure 4, le bord arrière 25 de la surface rigide d'assise forme un renvoi de la nappe souple.

La nappe souple est en particulier tendue entre deux points 17 d'ancrage aux ossatures d'assise et de dossier lorsqu'un utilisateur est assis sur la chaise. La nappe souple est tendue par le poids de l'utilisateur exercé sur le pan de transition. En effet, la nappe souple est montée de manière à être glissante sur la traverse de suspension et sur la traverse de renvoi. La nappe souple peut glisser d'avant en arrière (et d'arrière en avant) sur chacun des dispositifs de renvoi (traverse de renvoi, traverse de suspension, latte formant bord arrière 25 de la surface rigide d'assise, etc). De cette manière, la longueur de chacun des pans de la nappe souple est automatiquement adaptée à la configuration de la chaise et au poids et à la morphologie de l'utilisateur, à chaque utilisation.

En particulier lorsqu'un utilisateur s'assoit sur la chaise, donc sur le pan 18 de transition, comme représentée à la figure 2,la nappe souple se tend entre ses deux points 17 d'ancrage, le pan de transition s'allonge en formant un ventre plus prononcé vers le bas, et le pan 19 de soutien se tend entre la traverse 7 de suspension et la traverse 5 de renvoi.

Une fois complètement assis dans le siège, comme représenté à la figure 3, le pan de transition vient en contact avec le pan de soutien sur au moins une portion du dossier formée par le pan de transition. Le pan 19 de soutien étant tendu, il crée un soutien supplémentaire du dossier, donc du dos de l'utilisateur, ce qui améliore le confort d'une telle chaise longue.

De plus, la longueur du pan de transition est automatiquement adaptée en fonction de la configuration de la chaise. En effet, la longueur du pan, dit pan 20 d'autorégulation, de nappe souple situé entre le point 17 d'ancrage situé à proximité des piètements 12 arrière et du bord arrière 25 de la surface rigide d'assise est variable en fonction de la configuration de la chaise. En effet, la longueur du pan 20 d'autorégulation dépend de la configuration de la chaise longue comme cela peut être constaté en comparant les figures 2 et 3 à la figure 4 : le pan 20 d'autorégulation est plus long en configuration assise (figure 4) qu'en position allongée (figure 2 et 3). Or en position assise, le dispositif 7 de suspension est plus en avant de la chaise, et donc la distance entre dispositif 7 de suspension et zone 9 d'intersection est plus courte. Sans le pan 20 d'autorégulation il y aurait donc une sur-longueur du pan 18 de transition qui formerait un ventre trop important et en tout état de cause trop bas lorsqu'un utilisateur s'assiérait dans le siège.

Le pan 20 d'autorégulation peut aussi permettre de faire varier la tension ressentie du pan de transition en fonction de la position de la chaise : ainsi, en fonction de la disposition du pan d'autorégulation, il pourrait être prévu d'obtenir un dossier plus souple en position assise qu'en position allongée, ou vice-versa.

La nappe 3 souple est ancrée par ses deux extrémités par deux points 17 d'ancrage. Les points 17 d'ancrages peuvent être réalisés de nombreuses manières. Cependant, avantageusement dans le mode de réalisation présenté aux figures 1 à 4, les deux extrémités de la nappe souple sont gansées et passées à travers une fente. Une barre 6 traversante introduite dans l'extrémité gansée empêche l'extrémité gansée de la nappe souple de repasser à travers la fente dès lors que le diamètre de la barre 6 traversante est supérieur à la largeur de la fente.

En outre, une chaise longue selon l'invention présentée aux figures 1 à 4, comprend :
- une ossature 1 de dossier en bois présentant une longueur linéaire d'environ 180 cm, une courbure de rayon d'environ 1,5 mètre, et dont les longerons présentent en moyenne une section de 5 cm x 8 cm, élargis au niveau des rainures 16 pour présenter une section d'environ 5 cm x 24 cm,
- une ossature 2 d'assise en bois présentant une longueur linéaire d'environ 130 cm, une courbure de rayon d'environ 1,1 mètre, et dont les longerons présentent en moyenne une section de 3 cm x 5,5 cm,
- une nappe souple formée d'une bande de toile sensiblement inextensible (rigide en traction), de longueur totale d'un point d'ancrage à un autre d'environ 3 mètres, dont le pan de transition présente une longueur - du dispositif de suspension à la zone d'intersection - comprise entre 115 cm et 130 cm dans la configuration allongée des figures 2 et 3, et entre 95 cm et 110 cm dans la configuration assise de la figure 4, les variations possibles étant relatives notamment au poids de l'utilisateur de la chaise longue,
- une surface 8 rigide d'assise, de largeur d'environ 55 cm et de longueur d'environ 100 cm dont une portion arrière d'assise comprise entre la zone 9 d'intersection et le bord arrière 25 d'environ 30cm, les lattes 21 de la surface rigide d'assise étant en bois.

De plus, afin de permettre tant le glissement des longerons de l'ossature d'assise dans les rainures 16 de l'ossature de dossier pour passer d'une configuration à une autre, que pour permettre un blocage de la première par rapport à la seconde par arc-boutement, les rainures présentent une longueur d'environ 23 cm, et une largeur d'environ 5,9 cm.

En outre, une telle chaise longue peut être présentée sous la forme d'un kit d'éléments à assembler. En effet, les lattes 11, 21, les longerons 14, 15 des ossatures d'assise et de dossier, les traverses 5, 7 de renvoi et de suspension, la nappe 3 souple, les barres 6 d'ancrage, peuvent être assemblés les uns aux autres par exemple par des pièces de visserie et/ou par auto-assemblage (pliage, emboîtement,...). A l'état démonté, ces éléments peuvent être disposés dans un volume transportable, en particulier d'épaisseur restreinte, par exemple inférieure ou égale à 10 cm.

En outre, les longerons 14, 15 des ossatures d'assise et de dossier peuvent être chacun constitué de deux éléments assemblables (pliage, emboîtement,...) afin de réduire leur encombrement à l'emballage et à la vente, de sorte à pouvoir commercialiser une telle chaise dans un emballage sensiblement parallélépipédique présentant des dimensions d'environ 100 cm x 60 cm x 10 cm.

Dans un deuxième mode de réalisation d'un siège selon l'invention, représenté aux figures 5 et 6, le siège est une chaise pliante.

La chaise de ce deuxième mode de réalisation de l'invention présente au moins deux longerons 14 formant une ossature d'assise et deux longerons 15 formant une ossature de dossier se croisant dans une zone de croisement 4 au niveau de laquelle ils sont articulés de façon à pouvoir pivoter l'un par rapport à l'autre autour de cette zone de croisement. Ainsi les longerons 14,15 des ossatures d'assise de dossier peuvent être soit maintenus dans une configuration stable ouverte adaptée pour accueillir un utilisateur, comme représenté à la figure 5, ou rabattus l'un par rapport à l'autre pour pouvoir facilement transporter la chaise, comme représentée à la figure 6.

Les longerons 14, 15 des ossatures d'assise et de dossier sont avantageusement courbes.

La chaise pliante présente une surface 8 rigide d'assise s'étendant d'un bord arrière 25 à un bord avant 26. Elle suit avantageusement la courbure des longerons 14 de l'ossature d'assise et est fixée par ses bords latéraux. La surface 8 rigide d'assise est avantageusement inclinée vers le bas vers l'arrière, de sorte que son bord avant 26 est plus haut que son bord arrière 25, notamment lorsque la chaise est posée au sol dans une configuration stable (comme représenté à la figure 5) dans laquelle les longerons 14, 15 d'ossature d'assise et de dossier forment respectivement des piètements 12 arrière et des piètements 13 avant.

Un dispositif 7 de suspension d'une nappe souple est installé entre les deux longerons d'ossature de dossier dans leur partie haute.

Cette chaise comprend une nappe 3 souple à bords 17 libres et s'étendant entre une zone 9 d'intersection avec la surface 8 rigide d'assise et le dispositif 7 de suspension. La nappe 3 souple correspond exactement au pan 18 de transition.

La traverse 7 de suspension est avantageusement montée mobile en rotation autour d'un axe 23 par rapport aux longerons 14 de l'ossature de dossier. Ainsi, comme représentée à la figure 2, lorsqu'un utilisateur s'assoit dans le siège la traverse 7 de suspension s'oriente dans le même sens que le pan de transition 18 de la nappe souple, de sorte à proposer une surface dans la continuité du pan de transition 18, comme représentée à la figure 3, et ce quel que soit la configuration du siège et les caractéristiques de l'utilisateur. La traverse 7 de suspension sert avantageusement d'appui-tête à un utilisateur.

La longueur de la nappe souple est choisie de sorte que, dans une configuration stable de la chaise, le pan de transition se sépare de la surface rigide d'assise dans une zone de séparation 24 se situant dans une portion arrière de la surface rigide d'assise, ladite portion arrière s'étendant entre le bord arrière 25 et la zone 9 d'intersection.

L'invention peut faire l'objet de nombreuses autres variantes de réalisation non représentées.

Par exemple, avantageusement, les pans 18, 19 de transition et de soutien peuvent présenter chacun une bande supplémentaire qui s'entrecroisent. Ainsi le pan 19 de soutien peut présenter une bande s'étendant latéralement d'un bord à l'autre au-dessus du pan de soutien pour permettre le passage d'une bande s'étendant longitudinalement en arrière du pan 18 de transition. Cela permet de créer un rappel du pan 18 de soutien vers l'arrière, de façon à maintenir le pan de transition en forme de ventre.

En particulier, un siège selon l'invention peut présenter une portion de dossier rigide située au-dessus et/ou à l'arrière du pan de transition de la nappe souple.

De plus, la nappe peut être de différentes natures et matériaux : par exemple une telle nappe souple peut être réalisée grâce à une pluralité de fils, de bandelettes, ou à une unique bande de toile. Le matériau utilisé pour une nappe souple selon l'invention est avantageusement inélastique.

Rien n'empêche qu'une nappe souple selon l'invention soit une nappe continue, et donc sans ancrage. Les moyens de suspension, de jonction et de renvoi sont alors essentiels au maintien de la nappe souple en position.

En outre, un siège selon l'invention peut ne pas être réglable et donc ne présenter qu'une seule configuration stable.

Rien n'empêche de former une surface rigide d'assise dans d'autres matériaux et sous d'autres formes que sous la forme d'une série de lattes. Cela peut par exemple être une surface uniforme.

Les ossatures d'assise et de dossier peuvent présenter tous types d'autres formes, par exemple des formes droites, ondulées, etc. Elles peuvent aussi être ajustées l'une par rapport à l'autre pour modifier la configuration du siège par un autre moyen d'assemblage que l'arc-boutement.

En outre les différents dispositifs de renvoi de la nappe souple (traverse 5 de renvoi, dispositif 7 de suspension, fente 10 de la zone d'intersection) peuvent être réalisés par d'autres moyens. Par exemple, la fente des moyens de jonction peut avantageusement être remplacée par une zone de fixation de la nappe souple à la surface rigide d'assise, de sorte qu'elle est aussi un point d'ancrage de la nappe souple. Ils pourraient aussi par exemple prendre la forme d'une fente mobile le long de la surface rigide d'assise.

Par ailleurs un siège selon l'invention pourrait présenter un pan 20 d'autorégulation (qui permet d'ajuster en particulier la longueur du pan de transition) en d'autres sites du siège : par exemple à l'avant, au-dessous, au-dessus, etc. Un siège selon l'invention peut aussi présenter plusieurs pans d'autorégulation éventuellement complémentaires entre eux et assurant une fonction équivalente à celle du pan d'autorégulation présenté dans un mode de réalisation particulier.

Une traverse de suspension servant d'appui-tête n'est pas nécessairement montée rotative par rapport à l'ossature de dossier, elle peut être montée fixe. En particulier une traverse de suspension selon l'invention peut être de forme convexe de façon à conserver une courbe continue (non-abrupte) de la nappe souple.

Un siège selon l'invention peut aussi être prévu de telle sorte qu'il puisse être replié dans une configuration peu encombrante dans laquelle les longerons 15 de l'ossature d'assise sont alignés, par rotation autour de la zone de croisement 4, avec les longerons 14 de l'ossature de dossier, en facilitant ainsi le transport et le stockage.

En outre rien n'empêche que les bords arrière 25 et avant 26 d'un siège selon l'invention forment respectivement un piètement arrière et/ou un piètement avant.

La zone d'intersection physique entre une ossature de dossier et une ossature d'assise peut se trouver vers l'avant du siège dans certains modes de réalisation particulier, la zone d'intersection d'une portion de dossiers et une portion de surface rigide assise se trouvant toujours vers l'arrière du siège.

## Revendications

1. Siège comprenant :
- une surface (8) rigide d'assise présentant un bord arrière (25),
- une nappe (3) souple rigide en traction,
- une ossature (1) de dossier comportant un dispositif (7) de suspension de ladite nappe (3) souple,
**caractérisé en ce que** :
- il comprend des moyens (10) de jonction de la nappe (3) souple avec la surface (8) rigide d'assise dans une zone, dite zone (9) d'intersection, de la surface (8) rigide d'assise, ladite zone (9) d'intersection s'étendant strictement en avant du bord arrière (25) de la surface (8) rigide d'assise, de sorte que la surface rigide d'assise présente une portion, dite portion arrière d'assise, s'étendant de ladite zone (9) d'intersection au bord arrière (25) d'assise,
- dans au moins une configuration stable du siège :
• le dispositif (7) de suspension est disposé plus haut que la surface (8) rigide d'assise,
• la zone (9) d'intersection est globalement à l'avant du dispositif (7) de suspension,
• ladite nappe (3) souple présente un pan (18) de transition :
❖ s'étendant entre le dispositif (7) de suspension et la zone (9) d'intersection,
❖ de longueur adaptée pour présenter une zone de séparation de la nappe souple par rapport à la surface (8) rigide d'assise, ladite zone de séparation s'étendant entre le bord arrière (25) de la surface (8) rigide d'assise et ladite zone (9) d'intersection, de sorte que la portion arrière d'assise présente une portion, dite portion séparée, s'étendant du bord arrière d'assise à la zone de séparation, dans laquelle le pan de transition est suspendu au-dessus de et sans contact avec la surface rigide d'assise,
• au moins une portion avant de la portion séparée est inclinée vers le bas vers l'arrière.

2. Siège selon la revendication 1, **caractérisé en ce que** la longueur du pan (18) de transition est adaptée pour pouvoir, lorsqu'un utilisateur s'assoit dans le siège, venir au contact d'une portion, dite portion de superposition, s'étendant strictement entre ladite zone de séparation et la zone (9) d'intersection.

3. Siège selon l'une des revendications 1 ou 2, **caractérisé en ce que** la nappe (3) souple forme au moins un second pan, dit pan (19) de soutien, s'étendant à l'arrière et à proximité du pan (18) de transition, entre le dispositif (7) de suspension et un dispositif (5) forçant le passage de la nappe souple à cet endroit, de sorte que, la nappe souple étant tendue, le pan de soutien augmente la fermeté d'une portion de dossier formée par le pan de transition.

4. Siège selon l'une des revendications 1 à 3, **caractérisé en ce que** la surface (8) rigide d'assise est inclinée vers le bas vers l'arrière selon un profil globalement courbe convexe à convexité orientée vers le haut..

5. Siège selon l'une des revendications 1 à 4, **caractérisée en ce qu'**il comprend une ossature adaptée pour pouvoir être placée selon au moins deux configurations stables différentes, la longueur du pan (18) de transition étant variable en fonction de la configuration du siège.

6. Siège selon l'une des revendications 1 à 5, **caractérisé en ce que** deux portions distinctes de la nappe (3) souple sont ancrées dans le siège.

7. Siège selon l'une des revendications 1 à 6, **caractérisé en ce que** les moyens (10) de jonction de la zone (9) d'intersection comportent au moins une fente (10) traversant la surface (8) d'assise rigide, la nappe (3) souple étant montée passante dans cette fente.

8. Siège selon l'une des revendications 1 à 7, **caractérisé en ce que**, la nappe (3) souple étant une bande rigide en traction, le pan (18) de transition présente une longueur entre le dispositif (7) de suspension et la zone (9) d'intersection strictement supérieure à la distance minimale entre le dispositif de suspension et la zone de transition.

9. Siège selon l'une des revendications 1 à 8, **caractérisé en ce que** l'ossature du siège comprend :
- une ossature (2) rigide d'assise,
- une ossature (1) rigide de dossier, différente de l'ossature (2) d'assise, et comportant le dispositif (7) de suspension de la nappe (3) souple, lesdites ossatures (1, 2) d'assise et de dossier étant assemblées l'une par rapport à l'autre de façon à pouvoir former au moins une configuration stable du siège dans laquelle elles se croisent dans la zone (4) de croisement, l'ossature de dossier s'étendant vers le haut par rapport à la zone de croisement, et l'ossature d'assise présentant une surface (8) rigide d'assise en avant de la zone de croisement.

10. Siège selon la revendication 9, **caractérisé en ce que** :
- l'ossature (2) d'assise présente une forme globalement allongée et forme un piètement (12) arrière du siège,
- l'ossature (1) de dossier présente une forme globalement allongée et forme un piètement (13) avant du siège.

11. Siège selon l'une des revendications 9 ou 10, **caractérisé en ce que** lesdites ossatures (1, 2) d'assise et de dossier présentent des moyens d'assemblage leur permettant de coulisser l'une par rapport à l'autre pour passer d'une configuration stable du siège à une autre configuration stable du siège.

12. Siège selon la revendication 11, **caractérisé en ce que** l'ossature (1) de dossier présente des rainures (16) et l'ossature (2) d'assise présente des languettes, les rainures et les languettes étant adaptées pour que :
- les languettes puissent coulisser longitudinalement dans les rainures pour passer d'une configuration stable du siège à une autre configuration stable du siège,
- les languettes puissent se bloquer par arc-boutement dans les rainures pour chaque configuration du siège entre au moins une première et une deuxième configuration stable du siège.

13. Siège selon la revendication 12, **caractérisé en ce que** l'ossature (2) d'assise comprend un cadre rigide comportant deux longerons (15) latéraux :
- formant chacun un pied du piètement (12) arrière,
- aptes à coulisser dans des rainures (16) de l'ossature (1) de dossier pour passer d'une configuration stable du siège à une autre configuration stable du siège,
- entre lesquels s'étend, vers l'avant de la zone (4) de croisement, une pluralité de lattes (21) espacées par des fentes, et formant la surface (8) rigide d'assise.

14. Siège selon l'une des revendications 12 ou 13, **caractérisé en ce que** l'ossature (1) de dossier comprend un cadre rigide comportant deux longerons (14) latéraux :
- formant chacun un pied du piètement (13) avant,
- reliés par une traverse (7) de suspension de la nappe (3) souple,
- présentant des rainures (16) pour pouvoir coulisser sur l'ossature (2) d'assise pour passer d'une configuration stable du siège à une autre configuration stable du siège,
- élargis au niveau des rainures pour permettre un blocage de l'ossature d'assise par arc-boutement dans ces rainures.

15. Siège selon l'une des revendications 10 à 14, **caractérisé en ce que** :
- la nappe (3) souple est ancrée sur l'ossature (2) d'assise, à proximité du piètement (12) arrière,
- la nappe souple est ancrée sur l'ossature d'assise, dans la moitié avant de la surface (8) rigide d'assise.

16. Kit comportant des éléments conditionnés dans un emballage et adaptés pour pouvoir être assemblés en un siège selon l'une des revendications 1 à 15, lesdits éléments comprenant au moins :
- une ossature (1) de dossier,
- une surface (8) rigide d'assise,
- une nappe (3) souple,
- un dispositif (7) de suspension de la nappe souple,
- des moyens (10) de jonction entre la nappe souple et la surface rigide d'assise,
et adaptés pour que dans au moins une configuration stable du siège :
• le dispositif (7) de suspension est disposé plus haut que la surface (8) rigide d'assise,
• la zone (9) d'intersection est globalement à l'avant du dispositif (7) de suspension,
• ladite nappe (3) souple présente un pan (18) de transition :
❖ s'étendant entre le dispositif (7) de suspension et la zone (9) d'intersection,
❖ de longueur adaptée pour présenter une zone de séparation de la nappe souple par rapport à la surface (8) rigide d'assise, ladite zone de séparation s'étendant entre le bord arrière (25) de la surface (8) rigide d'assise et ladite zone (9) d'intersection, de sorte que la portion arrière d'assise présente une portion, dite portion séparée, s'étendant du bord arrière d'assise à la zone de séparation, dans laquelle le pan de transition est suspendu au-dessus de et sans contact avec la surface rigide d'assise.

## Patentansprüche

1. Sitz, umfassend:
- eine starre Sitzfläche (8), die einen hinteren Rand (25) aufweist,
- eine flexibles, zugstarres Tuch (3),
- ein Rückenlehnengestell (1), umfassend eine Vorrichtung (7) zur Aufhängung des flexiblen Tuchs (3), **dadurch gekennzeichnet, dass**:
- er Mittel (10) zur Verbindung des flexiblen Tuchs (3) mit der starren Sitzfläche (8) in einem Bereich, genannt Überschneidungsbereich (9), der starren Sitzfläche (8) umfasst, wobei sich der Überschneidungsbereich (9) strikt vor dem hinteren Rand (25) der starren Sitzfläche (8) nach vorne erstreckt, so dass die starre Sitzfläche einen Abschnitt, genannt hinterer Sitzabschnitt, umfasst, der sich von dem Überschneidungsbereich (9) an den hinteren Sitzrand (25) erstreckt,
- in mindestens einer stabilen Konfiguration des Sitzes:
• die Aufhängungsvorrichtung (7) höher als die starre Sitzfläche (8) angeordnet ist,
• der Überschneidungsbereich (9) im Allgemeinen vor der Aufhängungsvorrichtung (7) angeordnet ist,
• das flexible Tuch (3) eine Übergangsfläche (18) aufweist :
❖ die sich zwischen der Aufhängungsvorrichtung (7) des Überschneidungsbereichs (9) erstreckt,
❖ die eine Länge aufweist, die ausgelegt ist, um einen Trennbereich des flexiblen Tuchs mit Bezug auf die starre Sitzfläche (8) aufzuweisen, wobei sich der Trennbereich zwischen dem hinteren Rand (25) der starren Sitzfläche (8) und dem Überschneidungsbereich (9) erstreckt, so dass der hintere Sitzabschnitt einen Abschnitt aufweist, genannt getrennter Abschnitt, der sich vom hintern Sitzrand bis zum Trennbereich erstreckt, in dem die Übergansfläche über der und ohne Kontakt mit der starren Sitzfläche aufgehängt ist,
• mindestens ein Abschnitt vor dem getrennten Abschnitt nach unten und hinten geneigt ist.

2. Sitz nach Anspruch 1, **dadurch gekennzeichnet, dass** die Länge der Übergangsfläche (18) ausgelegt ist, um wenn sich ein Benutzer in den Sitz setzt, in Kontakt mit einem Abschnitt, benannt Überlagerungsabschnitt, zu kommen, der sich strikt zwischen dem Trennbereich und dem Überschneidungsbereich (9) erstreckt.

3. Sitz nach einem der Ansprüche 1 oder 2, **dadurch gekennzeichnet, dass** das flexible Tuch (3) mindestens eine zweite Fläche, genannt Stützfläche (19), bildet, die sich hinter und in der Nähe der Übergangsfläche (18) erstreckt, zwischen der Aufhängungsvorrichtung (7) und einer Vorrichtung (5), die den Durchgang des flexiblen Tuchs an dieser Stelle erzwingt, so dass wenn das Tuch gespannt ist, die Stützfläche die Festigkeit eines Rückenlehnenabschnitts, der von der Übergangsfläche gebildet wird, erhöht.

4. Sitz nach einem der Ansprüche 1 bis 3, **dadurch gekennzeichnet, dass** die starre Sitzfläche (8) gemäß einem im Wesentlichen gekrümmten konvexen Profil mit einer Konvexität, die nach oben gerichtet ist, nach unten und hinten geneigt ist.

5. Sitz nach einem der Ansprüche 1 bis 4, **dadurch gekennzeichnet, dass** er ein Gestell umfasst, das ausgelegt ist, um gemäß mindestens zwei verschiedenen stabilen Konfigurationen angeordnet werden zu können, wobei die Länge der Übergangsfläche (18) je nach der Konfiguration des Sitzes variabel ist.

6. Sitz nach einem der Ansprüche 1 bis 5, **dadurch gekennzeichnet, dass** zwei verschiedene Abschnitte des flexiblen Tuchs (3) im Sitz verankert sind.

7. Sitz nach einem der Ansprüche 1 bis 6, **dadurch gekennzeichnet, dass** die Verbindungsmittel (10) des Überschneidungsbereichs (9) mindestens einen Spalt (10) umfassen, der die starre Sitzfläche (8) quert, wobei das flexible Tuch (3) durch diesen Spalt verlaufend montiert ist.

8. Sitz nach einem der Ansprüche 1 bis 7, **dadurch gekennzeichnet dass**, wenn das flexible Tuch (3) ein zugstarres Band ist, die Übergangsfläche (18) eine Länge zwischen der Aufhängungsvorrichtung (7) und dem Überschneidungsbereich (9) aufweist, die strikt größer als der minimale Abstand zwischen der Aufhängungsvorrichtung und dem Übergangsbereich ist.

9. Sitz nach einem der Ansprüche 1 bis 8, **dadurch gekennzeichnet, dass** das Gestell des Sitzes Folgendes umfasst:
- ein starres Sitzgestell (2),
- ein starres Rückenlehnengestell (1), das verschieden vom Sitzgestell (2) ist und die Aufhängungsvorrichtung (7) des flexiblen Tuchs (3) umfasst, wobei das Sitz- und das Rückenlehnengestell (1, 2) mit Bezug aufeinander derart verbunden sind, dass sie mindestens eine stabile Konfiguration des Sitzes bilden können, in der sie sich im Überschneidungsbereich (4) überschneiden, wobei sich das Rückenlehnengestell mit Bezug auf den Überschneidungsbereich nach oben erstreckt und das Sitzgestell eine starre Sitzfläche (8) vor dem Überschneidungsbereich aufweist.

10. Sitz nach Anspruch 9, **dadurch gekennzeichnet, dass**
- das Sitzgestell (2) eine im Wesentlichen längliche Form aufweist und hintere Füße (12) des Sitzes bildet,
- das Rückenlehnengestell (1) eine im Wesentlichen längliche Form aufweist und vordere Füße (13) des Sitzes bildet.

11. Sitz nach einem der Ansprüche 9 oder 10, **dadurch gekennzeichnet, dass** die Sitz- und Rückenlehnengestelle (1, 2) Montagemittel umfassen, die es ihnen ermöglichen, mit Bezug aufeinander zu gleiten, um von einer stabilen Konfiguration des Sitzes in eine andere stabile Konfiguration des Sitzes überzugehen.

12. Sitz nach Anspruch 11, **dadurch gekennzeichnet, dass** das Rückenlehnengestell (1) Nuten (16) aufweist und das Sitzgestell (2) Laschen aufweist, wobei die Nuten und die Laschen so ausgelegt sind, dass
- die Laschen in der Längsrichtung in den Nuten gleiten können, um von einer stabilen Konfiguration des Sitzes in eine andere stabile Konfiguration des Sitzes überzugehen.
- die Laschen durch Selbsthemmung in den Nuten bei jeder Konfiguration des Sitzes zwischen mindestens einer ersten und einer zweiten stabilen Konfiguration des Sitzes blockieren können.

13. Sitz nach Anspruch 12, **dadurch gekennzeichnet, dass** das Sitzgestell (2) einen starren Rahmen umfasst, der zwei seitliche Längsträger (15) umfasst,
- die jeweils einen der hinteren Füße (12) bilden,
- die ausgelegt sind, um in Nuten (16) des Rückenlehnengestells (1) zu gleiten, um von einer stabilen Konfiguration des Sitzes in eine andere stabile Konfiguration des Sitzes überzugehen,
- zwischen denen sich, hin zur Vorderseite des Überschneidungsbereichs (4), eine Vielzahl von Latten (21) befinden, die durch Spalten voneinander beabstandet sind und die starre Sitzfläche (8) bilden.

14. Sitz nach einem der Ansprüche 12 oder 13, **dadurch gekennzeichnet, dass** das Rückenlehnengestell (1) einen starren Rahmen umfasst, der zwei seitliche Längsträger (14) aufweist,
- die jeweils einen der vorderen Füße (13) bilden,
- die durch einen Querträger (7) zur Aufhängung der flexiblen Lage (3) verbunden sind,
- die Nuten (16) aufweisen, um auf dem Sitzgestell (2) gleiten zu können, um von einer stabilen Konfiguration des Sitzes in eine andere stabile Konfiguration des Sitzes überzugehen,
- die auf der Ebene der Nuten verlängert sind, um eine Blockierung des Sitzgestells durch Selbsthemmung in diesen Nuten zu ermöglichen.

15. Sitz nach einem der Ansprüche 10 bis 14, **dadurch gekennzeichnet, dass**
- das flexible Tuch (3) auf dem Sitzgestell (2), nahe den hinteren Füssen (12), verankert ist,
- das flexible Tuch auf dem Sitzgestell in der vorderen Hälfte der starren Sitzfläche (8) verankert ist.

16. Kit, umfassend Elemente, die sich in einer Verpackung befinden, um zu einem Sitz nach einem der Ansprüche 1 bis 15 montiert werden zu können, wobei die Elemente mindestens Folgendes umfassen:
- ein starres Rückenlehnengestell (1),
- eine starre Sitzfläche (8),
- ein flexibles Tuch (3),
- eine Vorrichtung zur Aufhängung (7) des flexiblen Tuchs,
- Mittel (10) zur Verbindung zwischen dem flexiblen Tuch und der starren Sitzfläche und dazu ausgelegt, damit in mindestens einer stabilen Konfiguration des Sitzes:
• die Aufhängungsvorrichtung (7) höher als die starre Sitzfläche (8) angeordnet ist,
• der Überschneidungsbereich (9) im Allgemeinen vor der Aufhängungsvorrichtung (7) angeordnet ist,
• das flexible Tuch (3) eine Übergangsfläche (18) aufweist :
❖ die sich zwischen der Aufhängungsvorrichtung (7) und dem Überschneidungsbereich (9) erstreckt,
❖ eine Länge aufweist, die ausgelegt ist, um einen Trennbereich des flexiblen Tuchs mit Bezug auf die starre Sitzfläche (8) aufzuweisen, wobei sich der Trennbereich zwischen dem hinteren Rand (25) der starren Sitzfläche (8) und dem Überschneidungsbereich (9) erstreckt, so dass der hintere Sitzabschnitt einen Abschnitt aufweist, genannt getrennter Abschnitt, der sich vom hinteren Sitzrand zum Trennbereich erstreckt, in dem die Übergangsfläche über und ohne Kontakt mit der starren Sitzfläche aufgehängt ist.

## Claims

1. Seat comprising:
- a rigid seating surface (8) having a rear edge (25);
- a flexible sheet (3) which is rigid under traction;
- a backrest framework (1) comprising a device (7) for suspending the said flexible sheet (3),
**characterised in that**:
- said seat comprises means (10) for joining the flexible sheet (3) to the rigid seating surface (8) within a zone, referred to as the "intersecting zone (9)", of said rigid seating surface (8), the said intersecting zone (9) extending strictly in front of the rear edge (25) of the rigid seating surface (8), in such a way that said rigid seating surface has a portion, referred to as the "rear seating portion", which extends from the said intersecting zone (9) to the rear seating edge (25);
- in at least one stable configuration of the seat:
• the suspending device (7) is disposed higher than the rigid seating surface (8);
• the intersecting zone (9) is, as a whole, at the front of the suspending device (7);
• the said flexible sheet (3) has a transitional section (18):
❖ which extends between the suspending device (7) and the intersecting zone (9);
❖ and has a length which is adapted to have a zone for separating the flexible sheet from the rigid seating surface (8), the said separating zone extending between the rear edge (25) of said rigid seating surface (8) and the said intersecting zone (9), in such a way that the rear seating portion has a portion, referred to as the "separated portion", extending from the rear seating edge to the separating zone, in which the transitional section is suspended above, and without contact with, the rigid seating surface;
• at least one front portion of the separated portion is inclined downwards towards the rear.

2. Seat according to Claim 1, **characterised in that** the length of the transitional section (18) is adapted to be capable of coming, when a user sits down in the seat, into contact with a portion, referred to as the "overlapping portion", which extends strictly between the said separating zone and said intersecting zone (9).

3. Seat according to either of Claims 1 or 2, **characterised in that** the flexible sheet (3) forms at least one second section, referred to as the "supporting section (19)", which extends at the rear of, and close to, the transitional section (18), between the suspending device (7) and a device (5) which forces the flexible sheet to pass through at this point, in such a way that, said flexible sheet being stretched, the supporting section increases the firmness of a backrest portion formed by the transitional section.

4. Seat according to one of Claims 1 to 3, **characterised in that** the rigid seating surface (8) is inclined downwards towards the rear along a convex profile, which is curved as a whole, with a convexity which is oriented upwards.

5. Seat according to one of Claims 1 to 4, **characterised in that** it comprises a framework which is adapted to be capable of being positioned in accordance with at least two different stable configurations, the length of the transitional section (18) being variable according to the configuration of the seat.

6. Seat according to one of Claims 1 to 5, **characterised in that** two distinct portions of the flexible sheet (3) are anchored in the seat.

7. Seat according to one of Claims 1 to 6, **characterised in that** the joining means (10) of the intersecting zone (9) comprise at least one slit (10) which passes through the rigid seating surface (8), the flexible sheet (3) being mounted in a manner passing through the said slit.

8. Seat according to one of Claims 1 to 7, **characterised in that**, since the flexible sheet (3) is a strip which is rigid under traction, the transitional section (18) has a length between the suspending device (7) and the intersecting zone (9) which is strictly greater than the minimum distance between the suspending device and the transitional zone.

9. Seat according to one of Claims 1 to 8, **characterised in that** the framework of the seat comprises:
- a rigid seating framework (2);
- a rigid backrest framework (1) which is different from the seating framework (2) and comprises the device (7) for suspending the flexible sheet (3), the said seating and backrest frameworks (1, 2) being joined together in relation to one another in such a way as to be capable of forming at least one stable configuration of the seat in which they cross each other in the cross-over zone (4), the backrest framework extending upwards in relation to said cross-over zone, and the seating framework having a rigid seating surface (8) in front of said cross-over zone.

10. Seat according to Claim 9, **characterised in that**:
- the seating framework (2) has a shape which is elongated, as a whole, and forms a rear base (12) of the seat;
- the backrest framework (1) has a shape which is elongated, as a whole, and forms a front base (13) of the seat.

11. Seat according to either of Claims 9 or 10, **characterised in that** the said seating and backrest frameworks (1, 2) have means for joining them together which enable them to slide in relation to one another in order to change from one stable configuration of the seat to another stable configuration of said seat.

12. Seat according to Claim 11, **characterised in that** the backrest framework (1) has grooves (16) and the seating framework (2) has tongues, said grooves and tongues being adapted so that:
- the tongues are able to slide longitudinally within the grooves in order to change from one stable configuration of the seat to another stable configuration of said seat;
- the tongues are capable of being locked by jamming within the grooves for each configuration of the seat between at least one first and one second stable configuration of said seat.

13. Seat according to Claim 12, **characterised in that** the seating framework (2) comprises a rigid frame comprising two lateral longitudinal members (15):
- which each form one foot of the rear base (12);
- and are capable of sliding within the grooves (16) of the backrest framework (1) in order to change from one stable configuration of the seat to another stable configuration of said seat;
- and between which there extend, towards the front of the cross-over zone (4), a plurality of slats (21) which are spaced apart by slits and form the rigid seating surface (8).

14. Seat according to either of Claims 12 or 13, **characterised in that** the backrest framework (1) comprises a rigid frame comprising two lateral longitudinal members (14) :
- which each form one foot of the front base (13);
- are connected by a cross-piece (7) for suspending the flexible sheet (3);
- have grooves (16) in order to be capable of sliding on the seating framework (2) in order to change from one stable configuration of the seat to another stable configuration of said seat; and
- are widened at the grooves in order to permit locking of the seating framework by jamming within the said grooves.

15. Seat according to one of Claims 10 to 14, **characterised in that**:
- the flexible sheet (3) is anchored on the seating framework (2), close to the rear base (12); and
- said flexible sheet is anchored on the seating framework, in the front half of the rigid seating surface (8).

16. Kit comprising elements which are packaged in a pack and are adapted to be capable of being assembled to form a seat according to one of Claims 1 to 15, the said elements comprising at least:
- one backrest framework (1);
- one rigid seating surface (8);
- one flexible sheet (3);
- one device (7) for suspending said flexible sheet; and
- means (10) for joining the flexible sheet to the rigid seating surface;
and being adapted so that, in at least one stable configuration of the seat:
• the suspending device (7) is disposed higher than the rigid seating surface (8);
• the intersecting zone (9) is, as a whole, at the front of the suspending device (7);
• the said flexible sheet (3) has a transitional section (18):
❖ which extends between the suspending device (7) and the intersecting zone (9);
❖ and has a length which is adapted to have a zone for separating the flexible sheet from the rigid seating surface (8), the said separating zone extending between the rear edge (25) of said rigid seating surface (8) and the said intersecting zone (9), in such a way that the rear seating portion has a portion, referred to as the "separated portion", extending from the rear seating edge to the separating zone, in which the transitional section is suspended above, and without contact with, the rigid seating surface.
